# EUROPÄISCHE PATENTSCHRIFT

(11) **EP 3 004 622 B1**
(45) Veröffentlichungstag und Bekanntmachung des Hinweises auf die Patenterteilung: **27.09.2017**
(21) Anmeldenummer: 14723833.1
(22) Anmeldetag: 15.05.2014
(51) Int. Cl.: F02M 63/00, F02M 59/10, F02M 59/36, F02M 59/44

(54) **HOCHDRUCKPUMPE FÜR EIN KRAFTSTOFFEINSPRITZSYSTEM**
HIGH PRESSURE PUMP FOR A FUEL INJECTION SYSTEM
POMPE À HAUTE PRESSION POUR SYSTÈME D'INJECTION DE CARBURANT

(30) Priorität: 29.05.2013 DE 102013210036
(43) Veröffentlichungstag der Anmeldung: 13.04.2016
(73) Patentinhaber: Robert Bosch GmbH, 70442 Stuttgart (DE)
(72) Erfinder: BOECKING, Friedrich, Bangalore 560030 (IN); LAMM, Marco, 71229 Leonberg (DE)
(86) Internationale Anmeldenummer: PCT/EP2014/059971
(87) Internationale Veröffentlichungsnummer: WO 2014/191220

(56) Entgegenhaltungen:
- EP-A1- 1 557 559
- DE-A1-102005 052 989
- DE-A1-102008 000 705
- DE-A1-102010 001 965
- DE-A1-102010 028 036
- GB-A- 2 352 780

## Beschreibung

Die Erfindung betrifft eine Hochdruckpumpe für ein Kraftstoffeinspritzsystem, insbesondere ein Common-Rail-Einspritzsystem, mit den Merkmalen des Oberbegriffs des Anspruchs 1.

### Stand der Technik

Eine Hochdruckpumpe der vorstehend genannten Art ist durch die GB 2 352 780 A bekannt. Sie umfasst einen Zylinderkopf und eine Pumpenbaugruppe. Der Zylinderkopf weist eine Zylinderbohrung auf, in der ein Pumpenkolben der Pumpenbaugruppe geführt ist. Der Pumpenkolben begrenzt dabei in der Zylinderbohrung einen Pumpenarbeitsraum. Der Pumpenkolben ist über eine Stößelbaugruppe an einem Exzenter abgestützt. Darüber hinaus umfasst die Hochdruckpumpe ein in den Zylinderkopf integriertes Einlassventil, über welches Brennstoff in den Pumpenarbeitsraum führbar ist. Das Einlassventil ist ansteuerbar und mag auf diese Weise eine vorgeschaltete Zumesseinheit zu ersetzen. Über das Einlassventil kann eine Vollbefüllung als auch eine Teilbefüllung des Pumpenarbeitsraumes durch geeignete Ansteuerung des Einlassventils erreicht werden. Der Entfall einer Zumesseinheit führt zu einer deutlichen Kostenreduzierung bei der Herstellung der Hochdruckpumpe. Im Zylinderkopf ist eine Zulaufbohrung zur Versorgung des Einlassventils mit Kraftstoff ausgebildet. Die Zulaufbohrung ist über eine in einem weiteren Gehäuseteil verlaufende Bohrung an einen mit Kraftstoff gefüllten Pumpeninnenraum angeschlossen.

Durch die EP 1 557 559 A1 ist ebenfalls eine Hochdruckpumpe bekannt, die einen Zylinderkopf und eine Pumpenbaugruppe umfasst. Der Zylinderkopf weist eine Zylinderbohrung auf, in der ein Pumpenkolben der Pumpenbaugruppe geführt ist. Der Pumpenkolben begrenzt dabei in der Zylinderbohrung einen Pumpenarbeitsraum. Der Pumpenkolben ist über eine Stößelbaugruppe an einem Nocken abgestützt. Darüber hinaus umfasst die Hochdruckpumpe ein in den Zylinderkopf integriertes Einlassventil, über welches Brennstoff in den Pumpenarbeitsraum führbar ist. Dem Einlassventil wird von einer Förderpumpe über ein Proportionalventil Kraftstoff zugeführt, wobei im Zylinderkopf eine Zulaufbohrung zum Einlassventil ausgebildet ist.

Ausgehend von dem vorstehend genannten Stand der Technik liegt der vorliegenden Erfindung die Aufgabe zu Grunde, eine Hochdruckpumpe der eingangs genannten Art anzugeben, welche einfach und kostengünstig herstellbar ist und zudem einen geringen Energiebedarf besitzt.

Zur Lösung der Aufgabe wird die Hochdruckpumpe mit den Merkmalen des Anspruchs 1 vorgeschlagen. Vorteilhafte Weiterbildungen der Erfindung sind den Unteransprüchen zu entnehmen.

### Offenbarung der Erfindung

Die für ein Kraftstoffeinspritzsystem, insbesondere ein Common-Rail-Einspritzsystem, vorgeschlagene Hochdruckpumpe umfasst ein Gehäuseteil mit einer Bohrung, in welcher ein Pumpenkolben hubbeweglich aufgenommen ist, der über eine Stößelbaugruppe an einem Nocken oder Exzenter abgestützt ist und in axialer Richtung einen Pumpenarbeitsraum begrenzt, der über ein die Hochdruckpumpe integriertes Saugventil mit Kraftstoff befüllbar ist. Erfindungsgemäß ist im Gehäuseteil eine Zulaufbohrung zur Versorgung des Saugventils mit Kraftstoff ausgebildet, die an eine einen Pumpeninnenraum und einen Stößelraum verbindende Bohrung eines weiteren Gehäuseteils angeschlossen ist. Die Anordnung einer den Pumpeninnenraum mit dem Stößelraum verbindenden Bohrung zum Ausgleich hydraulischer Mengen ist grundsätzlich bekannt. Eine solche Bohrung wird insbesondere bei Einstempelpumpen vorgesehen. Bei der erfindungsgemäßen Hochdruckpumpe dient die Bohrung nicht nur einem Mengenausgleich, sondern ferner der Versorgung des Einlassventils mit Kraftstoff. Hierzu ist eine Zulaufbohrung des ersten Gehäuseteils an die Bohrung im weiteren Gehäuseteil angeschlossen. Die im weiteren Gehäuseteil bereits vorhandene Bohrung macht die Ausbildung einer zusätzlichen Zulaufbohrung, die zur Verbindung des Saugventils mit einem Niederdruckbereich durch das weitere Gehäuseteil der Hochdruckpumpe geführt ist, entbehrlich. Der Anschluss der Zulaufbohrung an die den Pumpeninnenraum und den Stößelraum verbindende Bohrung erfolgt über eine im weiteren Gehäuseteil ausgebildete Stichbohrung. Der Mündungsbereich der Zulaufbohrung in der Flanschfläche muss demnach nur noch in Überdeckung mit der Stichbohrung gebracht werden, um den Anschluss herzustellen. Die Stichbohrung ist vorzugsweise kurz und/oder gerade geführt und/oder mündet in einer der Flanschfläche des ersten Gehäuseteils gegenüberliegenden Anschlagfläche des weiteren Gehäuseteils. Eine solche Bohrung ist einfach und kostengünstig herstellbar.

Gemäß einer bevorzugten Ausführungsform der Erfindung ist das Gehäuseteil, das eine Bohrung zur hubbeweglichen Aufnahme des Pumpenkolbens besitzt, über eine Flanschfläche an das weitere Gehäuseteil angeflanscht und die Zulaufbohrung zur Versorgung des Saugventils mit Kraftstoff mündet in diese Flanschfläche. Der Mündungsbereich der Zulaufbohrung ist in diesem Fall dem weiteren Gehäuseteil zugewandt, so dass der Anschluss an die im weiteren Gehäuseteil vorhandene Bohrung einfach realisierbar ist.

Als weiterbildende Maßnahme wird vorgeschlagen, dass die den Pumpeninnenraum und den Stößelraum verbindende Bohrung stromabwärts des Anschlusses der Zulaufbohrung und/oder der Stichbohrung einen gegenüber der Zulaufbohrung und/oder der Stichbohrung reduzierten freien Strömungsquerschnitt besitzt. Stromabwärts bezieht sich auf die Strömungsrichtung des Kraftstoffs vom Pumpeninnenraum in Richtung des Stößelraums. Die Reduzierung des freien Strömungsquerschnitts stromabwärts des Anschlusses der Zulaufbohrung und/oder Stichbohrung bewirkt einen Druckaufbau stromaufwärts des reduzierten Querschnitts, welcher die Befüllung des Pumpenarbeitsraumes mit Kraftstoff zusätzlich unterstützt. Die Reduzierung des Strömungsquerschnitts kann beispielsweise im Bereich der Mündung der Bohrung in den Stößelraum ausgebildet sein.

Gemäß einer bevorzugten Ausführungsform der Erfindung ist die den Pumpeninnenraum und den Stößelraum verbindende Bohrung henkelförmig ausgebildet. Die Bohrung kann demnach aufgrund ihrer Form auch als Henkelbohrung bezeichnet werden. Sie ist weiterhin vorzugsweise bis dicht an die Anschlagfläche herangeführt, an welcher die Flanschfläche des ersten Gehäuseteils anliegt, und mündet dann über einen vorzugsweise kurzen Bogen in den Stößelraum. Die Stichbohrung erstreckt sich vorzugsweise von der Anschlagfläche bis an den Bogen. Auf diese Weise kann die Stichbohrung kurz gehalten werden.

Vorteilhafterweise ist das Saugventil elektromagnetisch steuerbar und besitzt eine Magnetspule sowie einen mit der Magnetspule zusammenwirkenden Anker. Die Steuerbarkeit des Saugventils macht eine vorgeschaltete Zumesseinheit entbehrlich, so dass durch den Wegfall der Zumesseinheit die Kosten weiter reduziert werden. Zum Einem sinken die Herstellungskosten, zum Anderen die Betriebskosten, da durch den Wegfall der Zumesseinheit der Energiebedarf gesenkt wird.

Das Saugventil umfasst vorzugsweise einen Ventilkörper, der in die Bohrung des Gehäuseteils, in welcher auch der Pumpenkolben aufgenommen ist, eingesetzt ist. Auf diese Weise wird eine kompaktbauende Anordnung erreicht. Alternativ oder ergänzend wird vorgeschlagen, dass der Ventilkörper des Saugventils den Pumpenarbeitsraum in axialer Richtung begrenzt. Das Saugventil öffnet demnach unmittelbar in den Pumpenarbeitsraum, so dass dieser unmittelbar über das Saugventil mit Kraftstoff befüllbar ist.

Des Weiteren bevorzugt besitzt der Ventilkörper eine Axialbohrung, in welcher ein Ventilstößel axial beweglich aufgenommen ist. Bei axialer Einbaulage des Saugventils entspricht somit die Bewegungsrichtung des Ventilstößels der des Pumpenkolbens. Vorzugsweise sind der Ventilstößel und der Pumpenkolben koaxial angeordnet. Auf diese Weise ist eine gleichmäßige und schnelle Befüllung des Pumpenarbeitsraums mit Kraftstoff sichergestellt.

Neben der Axialbohrung weist der Ventilkörper ferner Zulaufbohrungen auf, die im Wesentlichen radial verlaufen und in die Axialbohrung münden. Um die Zulaufbohrungen des Ventilkörpers an die zum Saugventil führende Zulaufbohrung anzuschließen, wird vorgeschlagen, dass der Ventilkörper von einem Ringraum umgeben ist, in welchen die zum Saugventil führende Zulaufbohrung mündet. Über den Ringraum sind sämtliche im Ventilkörper ausgebildete Zulaufbohrungen - unabhängig von der Drehwinkellage des Ventilkörpers - mit Kraftstoff versorgbar.

Zur Reduzierung der Herstellungs- und/oder Betriebskosten einer Hochdruckpumpe können die vorgeschlagenen Maßnahmen jeweils einzeln oder in Kombination umgesetzt werden.

Eine bevorzugte Ausführungsform der Erfindung wird nachfolgend anhand der beigefügten Zeichnung näher beschrieben. Diese zeigt einen Längsschnitt durch eine erfindungsgemäße Hochdruckpumpe gemäß einer bevorzugten Ausführungsform.

### Ausführliche Beschreibung der Zeichnung

Die im Längsschnitt dargestellte Hochdruckpumpe umfasst ein Gehäuseteil 12, in dem ein Pumpeninnenraum 9 ausgebildet ist. Der Pumpeninnenraum 9 nimmt vorliegend eine Antriebswelle 21 mit einem Nocken 5 auf, an dem über eine Stößelbaugruppe 4 ein Pumpenkolben 3 abgestützt. Die Stößelbaugruppe 4 umfasst einen hülsenförmigen Stößelkörper 22, in dem ein Rollenschuh 23 zur drehbaren Lagerung einer Rolle 24 aufgenommen ist. Die Stößelbaugruppe 4 ist über einen Federteller 25 mit dem Pumpenkolben 3 verbunden, wobei der Federteller 25 in Richtung des Nockens 5 von der Federkraft einer Feder 26 beaufschlagt wird. Die Federkraft der Feder 26 hält den Federteller 25 und damit den Pumpenkolben 3 in Anlage mit der Stößelbaugruppe 4.

Die dargestellte Hochdruckpumpe ist als Einstempelpumpe ausgebildet und weist zum Mengenausgleich zwischen dem Pumpeninnenraum 9 und einem Stößelraum 10, der innerhalb des hülsenförmigen Stößelkörpers 22 ausgebildet ist, eine henkelförmige Bohrung 11 auf, welche den Pumpeninnenraum 9 mit dem Stößelraum 10 verbindet.

An das Gehäuseteil 12 ist ein weiteres Gehäuseteil 1 angeflanscht, dass nachfolgend als Zylinderkopf 1 bezeichnet wird. Im Zylinderkopf 1 ist eine Bohrung 2 ausgebildet, in welcher der Pumpenkolben 3 hubbeweglich aufgenommen ist. Der Pumpenkolben 3 begrenzt dabei einen Pumpenarbeitsraum 6, der in der Bohrung 2 ausgebildet ist und auf der dem Pumpenkolben 3 abgewandten Seite von einem Ventilkörper 17 eines Saugventils 7 begrenzt wird. Das Saugventil 7 dient der Befüllung des Pumpenarbeitsraums 6 mit Kraftstoff. Zur Versorgung des Saugventils 7 mit Kraftstoff ist im Zylinderkopf 1 eine Zulaufbohrung 8 ausgebildet, welche an einer Flanschfläche 13 des Zylinderkopfes 1 beginnt und an einem Ringraum 20 endet, welcher den Ventilkörper 17 des Saugventils 7 umgibt. Über eine im Gehäuseteil 12 ausgebildete Stichbohrung 14 ist die Zulaufbohrung 8 des Zylinderkopfes 1 mit der Henkelbohrung 11 verbunden, so dass hierüber die Anbindung des Saugventils 7 an einen Niederdruckbereich der Hochdruckpumpe erfolgt. Eine separate Zulaufbohrung zur Anbindung des Saugventils an den Niederdruckbereich kann demnach entfallen. Auf diese Weise ist die dargestellte Hochdruckpumpe einfach und kostengünstig herstellbar.

Darüber hinaus ist das Saugventil 7 der dargestellten Hochdruckpumpe elektromagnetisch steuerbar, so dass ferner eine dem Saugventil 7 vorgeschaltete Zumesseinheit zur Mengenregelung verzichtbar ist. Dadurch können die Herstellungskosten wie auch die Betriebskosten weiter gesenkt werden. Zur elektromagnetischen Steuerung weist das Saugventil 7 eine Magnetspule 15 auf, die mit einem vorliegend als Tauchanker ausgebildeten Anker 16 zusammenwirkt. Der Anker 16 ist mit einem Ventilstößel 19 verbunden, der in einer Axialbohrung 18 des Ventilkörpers 17 des Saugventils 7 axial beweglich aufgenommen ist. Wird die Magnetspule 15 bestromt, drückt der Anker 16 den Ventilstößel 19 aus seinem Sitz und das Saugventil 7 öffnet. In Schließrichtung wird der Ventilstößel 19 von der Federkraft einer Feder 27 beaufschlagt, die hierzu einerseits am Ventilkörper 17 und andererseits am Anker 16 abgestützt ist. Wird die Bestromung der Magnetspule 15 beendet, drückt die Feder 27 den Ventilstößel 19 zurück in seinen Sitz und das Saugventil 7 schließt. Die Feder 27 wird dabei unterstützt von den im Pumpenarbeitsraum 6 herrschenden Druckverhältnissen im Förderbetrieb der Hochdruckpumpe.

## Patentansprüche

1. Hochdruckpumpe für ein Kraftstoffeinspritzsystem, insbesondere ein Common-Rail-Einspritzsystem, umfassend ein Gehäuseteil (1) mit einer Bohrung (2), in welcher ein Pumpenkolben (3) hubbeweglich aufgenommen ist, der über eine Stößelbaugruppe (4) an einem Nocken (5) oder Exzenter abgestützt ist und in axialer Richtung einen Pumpenarbeitsraum (6) begrenzt, der über ein in die Hochdruckpumpe integriertes Saugventil (7) mit Kraftstoff befüllbar ist,
**dadurch gekennzeichnet, dass** im Gehäuseteil (1) eine Zulaufbohrung (8) zur Versorgung des Saugventils (7) mit Kraftstoff ausgebildet ist, die an eine einen Pumpeninnenraum (9) und einen Stößelraum (10) verbindende Bohrung (11) eines weiteren Gehäuseteils (12) angeschlossen ist und dass die Zulaufbohrung (8) über eine im weiteren Gehäuseteil (12) ausgebildete Stichbohrung (14) an die den Pumpeninnenraum (9) und den Stößelraum (10) verbindende Bohrung (11) angeschlossen ist.

2. Hochdruckpumpe nach Anspruch 1,
**dadurch gekennzeichnet, dass** das Gehäuseteil (1) über eine Flanschfläche (13) an das weitere Gehäuseteil (12) angeflanscht ist und die Zulaufbohrung (8) in die Flanschfläche (13) mündet.

3. Hochdruckpumpe nach einem der vorhergehenden Ansprüche,
**dadurch gekennzeichnet, dass** die den Pumpeninnenraum (9) und den Stößelraum (10) verbindende Bohrung (11) stromabwärts des Anschlusses der Zulaufbohrung (8) und/oder der Stichbohrung (14) einen gegenüber der Zulaufbohrung (8) und/oder der Stichbohrung (14) reduzierten freien Strömungsquerschnitt besitzt

4. Hochdruckpumpe nach einem der vorhergehenden Ansprüche,
**dadurch gekennzeichnet, dass** die den Pumpeninnenraum (9) und den Stößelraum (10) verbindende Bohrung (11) henkelförmig ausgebildet ist.

5. Hochdruckpumpe nach einem der vorhergehenden Ansprüche,
**dadurch gekennzeichnet, dass** das Saugventil (7) elektromagnetisch steuerbar ist und eine Magnetspule (15) sowie einen mit der Magnetspule (15) zusammenwirkenden Anker (16) besitzt.

6. Hochdruckpumpe nach einem der vorhergehenden Ansprüche,
**dadurch gekennzeichnet, dass** das Saugventil (7) einen Ventilkörper (17) umfasst, der in die Bohrung (2) des Gehäuseteils (1) eingesetzt ist und/oder den Pumpenarbeitsraum (6) in axialer Richtung begrenzt.

7. Hochdruckpumpe nach einem der vorhergehenden Ansprüche,
**dadurch gekennzeichnet, dass** der Ventilkörper (17) eine Axialbohrung (18) besitzt, in welcher ein Ventilstößel (19) axial beweglich aufgenommen ist.

8. Hochdruckpumpe nach einem der vorhergehenden Ansprüche,
**dadurch gekennzeichnet, dass** der Ventilkörper (17) von einem Ringraum (20) umgeben ist, in welchen die Zulaufbohrung (8) mündet.

## Claims

1. High pressure pump for a fuel injection system, in particular a common rail injection system, comprising a housing part (1) with a bore (2), in which a pump piston (3) is accommodated in such a way that it can be moved with a reciprocating motion, which pump piston (3) is supported via a tappet assembly (4) on a cam (5) or eccentric and delimits a pump working chamber (6) in the axial direction, which pump working chamber (6) can be filled with fuel via a suction valve (7), which is integrated into the high pressure pump,
**characterized in that** a feed bore (8) is formed in the housing part (1) in order to supply the suction valve (7) with fuel, which feed bore (8) is connected to a bore (11) of a further housing part (12), which bore (11) connects a pump interior chamber (9) and a tappet chamber (10), and **in that** the feed bore (8) is connected to the bore (11) connecting the pump interior chamber (9) and the tappet chamber (10) by a branch bore (14) formed in the further housing part (12).

2. High pressure pump according to Claim 1,
**characterized in that** the housing part (1) is flanged to the further housing part (12) via a flange surface (13), and the feed bore (8) opens into the flange surface (13).

3. High pressure pump according to one of the preceding claims,
**characterized in that**, downstream of the connection of the feed bore (8) and/or the branch bore (14), the bore (11) connecting the pump interior chamber (9) and the tappet chamber (10) has a free flow cross section which is reduced relative to that of the feed bore (8) and/or the branch bore (14).

4. High pressure pump according to one of the preceding claims,
**characterized in that** the bore (11) connecting the pump interior chamber (9) and the tappet chamber (10) is of handle-shaped design.

5. High pressure pump according to one of the preceding claims,
**characterized in that** the suction valve (7) is electromagnetically controllable and has a solenoid (15) and an armature (16), which interacts with the solenoid (15).

6. High pressure pump according to one of the preceding claims,
**characterized in that** the suction valve (7) comprises a valve body (17), which is inserted into the bore (2) in the housing part (1) and/or delimits the pump working chamber (6) in the axial direction.

7. High pressure pump according to one of the preceding claims,
**characterized in that** the valve body (17) has an axial bore (18), in which a valve tappet (19) is accommodated in an axially movable manner.

8. High pressure pump according to one of the preceding claims,
**characterized in that** the valve body (17) is surrounded by an annular chamber (20), into which the feed bore (8) opens.

## Revendications

1. Pompe à haute pression pour système d'injection de carburant, en particulier pour système d'injection à rail commun, comprenant une partie de boîtier (1) dotée d'un alésage (2) qui reprend à déplacement un piston (3) de pompe qui est soutenu par un module (4) de poussoir sur une came (5) ou un excentrique et qui délimite dans la direction axiale un espace de travail (6) de pompe qui peut être rempli de carburant par une soupape d'aspiration (7) intégrée dans la pompe à haute pression,
**caractérisée en ce que**
un alésage d'amenée (8) qui alimente la soupape d'aspiration (7) en carburant est formé dans la partie de boîtier (1) et est raccordé à un alésage (11) d'une autre partie de boîtier (12) qui relie un espace intérieur (9) de pompe et un espace de poussoir (10) et
**en ce que** l'alésage d'amenée (8) est raccordé par un alésage de soutirage (14) formé dans l'autre partie de boîtier (12) à l'alésage (11) qui relie l'espace intérieur (9) de la pompe et l'espace de poussoir (10).

2. Pompe à haute pression selon la revendication 1,
**caractérisée en ce que** la partie de boîtier (1) est appliquée sur l'autre partie de boîtier (12) par l'intermédiaire d'une surface de bride (13) et **en ce que** l'alésage d'amenée (8) débouche dans la surface de bride (13).

3. Pompe à haute pression selon l'une des revendications précédentes, **caractérisée en ce que** l'alésage (11) qui relie l'espace intérieur (9) de la pompe et l'espace de poussoir (10) présente en aval du raccord de l'alésage d'amenée (8) et/ou de l'alésage de soutirage (14) une section transversale d'écoulement réduite par rapport à celle de l'alésage d'amenée (8) et/ou de l'alésage de prélèvement (14).

4. Pompe à haute pression selon l'une des revendications précédentes, **caractérisée en ce que** l'alésage (11) qui relie l'espace intérieur (9) de la pompe à l'espace de poussoir (10) d'une anse.

5. Pompe à haute pression selon l'une des revendications précédentes, **caractérisée en ce que** la soupape d'aspiration (7) peut être commandée par voie électromagnétique et possède une bobine magnétique (15) ainsi qu'un induit (16) qui coopère avec la bobine magnétique (15).

6. Pompe à haute pression selon l'une des revendications précédentes, **caractérisée en ce que** la soupape d'aspiration (7) comporte un corps de soupape (17) qui est inséré dans l'alésage (2) de la partie de boîtier (1) et/ou qui délimite l'espace de travail (6) de la pompe dans la direction axiale.

7. Pompe à haute pression selon l'une des revendications précédentes, **caractérisée en ce que** le corps de soupape (17) possède un alésage axial (18) dans lequel un poussoir de soupape (19) est repris à déplacement axial.

8. Pompe à haute pression selon l'une des revendications précédentes, **caractérisée en ce que** le corps de soupape (17) est entouré par un espace annulaire (20) dans lequel débouche l'alésage d'amenée (8) .
